# EUROPÄISCHE PATENTSCHRIFT

(11) **EP 3 124 709 B1**
(45) Veröffentlichungstag und Bekanntmachung des Hinweises auf die Patenterteilung: **19.09.2018**
(21) Anmeldenummer: 16177874.1
(22) Anmeldetag: 05.07.2016
(51) Int. Cl.: E03C 1/04

(54) **ROSETTENVORRICHTUNG**
ROSETTE DEVICE
DISPOSITIF DE ROSACE

(30) Priorität: 30.07.2015 DE 102015112549
(43) Veröffentlichungstag der Anmeldung: 01.02.2017
(73) Patentinhaber: Ideal Standard International NV, 1935 Zaventem (BE)
(72) Erfinder: Becker, Thomas, 54558 Strohn (DE); Behr, Josef, 54516 Wittlich (DE)
(74) Vertreter: Feucker, Max Martin

(56) Entgegenhaltungen:
- EP-A1- 0 537 652
- DE-A1- 19 912 697
- DE-U1- 8 703 682

## Beschreibung

Die vorliegende Erfindung betrifft eine Rosettenvorrichtung zur Abdeckung eines Wandanschlusses für einen Sanitärarmaturenkörper, umfassend eine mit einer Wand in Anlage bringbare Rosette und eine mittels Gewinde in der Rosette axial verstellbare Hülseneinrichtung, die zu einer Überwurfmutter des Wandanschlusses axial beweglich ist.

Eine Rosettenvorrichtung mit den vorgenannten Merkmalen ist aus EP 0 537 652 A1 bekannt. In der als Rosette bezeichneten Abdeckhaube ist eine Hülse mittels einer Gewindeanordnung axial beweglich. Die Rosettenvorrichtung wird bei vollständig in die Abdeckhaube eingeschraubter Hülse über den Wandanschluss gestülpt, so dass der Wandanschluss über die Hülse und die Abdeckhaube hervorsteht. Anschließend wird die Sanitärarmatur an den Wandanschluss befestigt. Danach wird die Abdeckhaube relativ zu der Hülse gedreht, so dass die Hülse aufgrund der Gewindeanordnung axial aus der Abdeckhaube herausbewegt wird. Die Abdeckhaube wird solange gegenüber der durch die Überwurfmutter gegen eine Drehung gesicherten Hülse verdreht, bis die Abdeckhaube in Anlage mit der Wand gelangt und die Hülse in Anlage mit dem Armaturenkörper gelangt.

Bei der in EP 0 537 652 A1 beschriebenen Rosettenvorrichtung muss die Hülse mit ihrem den Wandanschluss und die Überwurfmutter abdeckenden Bereich rotationssymmetrisch ausgebildet sein, damit die Hülse in die Abdeckhaube hinein und aus der Abdeckhaube heraus bewegt werden kann. Es wäre allerdings wünschenswert, dass der im montierten Zustand sichtbare Bereich der Hülse, der den Wandanschluss und die Überwurfmutter abdeckt, eine beliebige Form im Querschnitt aufweisen kann.

Aufgabe der vorliegenden Erfindung ist es daher, die mit Bezug zum Stand der Technik geschilderten Probleme zumindest teilweise zu lösen und insbesondere eine Rosettenvorrichtung anzugeben, bei der der im montierten Zustand sichtbare Bereich der Hülseneinrichtung einen beliebigen Querschnitt aufweisen kann.

Gelöst wird diese Aufgabe durch eine Rosettenvorrichtung mit den Merkmalen des unabhängigen Anspruchs. Vorteilhafte Weiterbildungen der Rosettenvorrichtung sind in den abhängigen Ansprüchen und in der Beschreibung angegeben, wobei die Merkmale der vorteilhaften Weiterbildungen in technologisch sinnvoller Weise beliebig miteinander kombinierbar sind.

Gelöst wird die Aufgabe insbesondere durch eine Rosettenvorrichtung mit den eingangs genannten Merkmalen, wobei die Hülseneinrichtung mehrteilig mit einem Rosettenstutzen und einem Spindelkörper ausgebildet ist, wobei der Spindelkörper in der Rosette mittels des Gewindes durch Drehung axial zu der Rosette verstellbar ist und drehbar mit dem Rosettenstutzen verbunden ist, welcher in eine in der Rosette ausgebildeten und insbesondere das Gewinde umgebende Vertiefung eingreift, so dass der Rosettenstutzen bei der durch Relativdrehung von Spindelkörper und Rosette verursachten axialen Verstellung des Spindelkörpers axial in die Vertiefung hinein oder aus der Vertiefung heraus bewegt wird, ohne dass der Rosettenstutzen und die Rosette relativ zueinander gedreht werden müssen.

Es ist also insbesondere vorgesehen, dass die im Stand der Technik einteilig ausgeführte Hülseneinrichtung aus mindestens zwei Teilen besteht, von denen der Spindelkörper mittels einer Gewindeanordnung durch Drehung axial zu der Rosette verstellbar ist und von denen der Rosettenstutzen durch die axiale Verstellung des Spindelkörpers axial bewegt wird, ohne dass der Rosettenstutzen und die Rosette relativ zueinander gedreht werden müssen. Der Spindelkörper ist hierzu insbesondere drehbar mit dem Rosettenstutzen verbunden. Zur Aufnahme des in die Rosette hinein bewegbaren Rosettenstutzens ist in der Rosette eine Vertiefung ausgebildet. Die Vertiefung kann im einfachsten Fall eine Öffnung oder Aussparung in der Rosette sein. Für den Fall, dass der Rosettenstutzen den Spindelkörper insbesondere vollständig umschließt, umgibt die von der Rosette ausgebildete Vertiefung die Gewindeanordnung zwischen Rosette und Spindelkörper. Es kann aber auch vorgesehen sein, dass das Gewinde axial über die Rosette vorsteht. In diesem Fall muss allerdings auch ein das Gewinde tragender Fortsatz über die Rosette vorstehen, wobei die Vertiefung den Fortsatz umgeben würde. Alternativ kann auch vorgesehen sein, dass der Spindelkörper an einem der Wand zugewandten axialen Ende radial über den Rosettenstutzen übersteht, wobei an dem radial überstehenden Abschnitt des Spindelkörpers ein (Außen-)Gewinde ausgebildet ist, das mit einem entsprechenden, an der Rosette ausgebildeten (Innen-)Gewinde zusammenwirkt. Da der Rosettenstutzen nicht gegenüber der Rosette gedreht werden muss, kann der Rosettenstutzen jede beliebige Querschnittsform aufweisen. Der in einem montierten Zustand sichtbare und den Wandanschluss und die Überwurfmutter umgebende Rosettenstutzen kann also im Querschnitt entlang seiner axialen Erstreckung beliebig gestaltet werden und somit in seiner Formgebung an die ästhetische Gestaltung von Sanitärarmaturen besser angepasst werden.

Es ist bevorzugt, dass der Rosettenstutzen einen nicht kreisförmigen Außenumfang aufweist.

Bevorzugt umfasst die Rosettenvorrichtung genau drei Bauteile. Die Rosette ist dabei jenes Bauteil, welches im montierten Zustand mit der Wand in Anlage kommt, aus der der Wandanschluss hervorsteht. Der Spindelkörper ist in der Rosette mittels eines Gewindes drehbar gelagert und somit axial zu der Rosette verstellbar. Der Spindelkörper ist auf seiner Innenseite insbesondere so geformt, dass der Spindelkörper axial über eine Überwurfmutter beweglich ist, aber nicht drehbar zu der in den Spindelkörper aufgenommenen Überwurfmutter ist. Der Rosettenstutzen ist insbesondere an einem Außenumfang des Spindelkörpers befestigt, wobei der Spindelkörper und der Rosettenstutzen relativ zueinander verdreht werden können. Hierzu ist insbesondere vorgesehen, dass der Rosettenstutzen in einer Nut an dem Spindelkörper drehbar gelagert ist, so dass der Spindelkörper relativ zu dem Rosettenstutzen verdreht werden kann, in der axialen Richtung aber nicht von dem Rosettenstutzen unbeabsichtigt entfernt werden kann. Der Rosettenstutzen weist hierzu einen radial nach innen gerichteten Vorsprung zum Eingriff in die Nut auf.

Damit der Rosettenstutzen einfach auf den Spindelkörper aufgesteckt werden kann, kann vorgesehen sein, dass der Rosettenstutzen in einer abschnittsweise in dem Spindelkörper ausgebildeten Nut drehbar gelagert ist, wobei die die Nutabschnitte ausbildenden Bereiche des Spindelkörpers radial auslenkbar ausgebildet sind. Dies wird insbesondere dadurch erreicht, dass die radial auslenkbaren Abschnitte des Spindelkörpers durch eine Vielzahl von in Umfangsrichtung benachbarten, axial verlaufenden Schlitzen an einem armaturenseitigen Ende des Spindelkörpers gebildet sind.

Die Vertiefung in der Rosette wird insbesondere durch eine radial außen zu der Vertiefung liegende Wand begrenzt, die im Querschnitt die gleiche Form hat wie der Querschnitt des Rosettenstutzens. Radial innen wird die Vertiefung insbesondere durch einen das Gewinde der Rosette tragenden Bereich der Rosette begrenzt. In einer bevorzugten Ausgestaltung begrenzt der das Gewinde an der Rosette ausbildende Bereich ringförmig die Vertiefung für den Rosettenstutzen auf einer radial innen liegenden Seite.

Damit in der montierten Stellung der Spindelkörper nicht sichtbar ist, kann der Rosettenstutzen axial in Richtung des Sanitärarmaturenkörpers über den Spindelkörper hervorstehen.

Die Erfindung sowie das technische Umfeld werden im Folgenden anhand der Figuren beschrieben, wobei darauf hinzuweisen ist, dass die Figuren ein bevorzugtes Ausführungsbeispiel der Rosettenvorrichtung zeigen. Es zeigen schematisch:
- Fig. 1:: ein an Wandanschlüsse angeschlossenen Armaturenkörper und zwei Rosettenvorrichtungen,
- Fig. 2:: eine Explosionsansicht einer Rosettenvorrichtung,
- Fig. 3:: eine Schnittansicht durch einen Rosettenstutzen der Rosettenvorrichtung,
- Fig. 4:: eine Schnittansicht durch einen Spindelkörper der Rosettenvorrichtung,
- Fig. 5:: eine Schnittansicht durch eine Rosette der Rosettenvorrichtung und
- Fig. 6:: eine Detailansicht der Rosettenvorrichtung im montierten Zustand gemäß Fig. 1.

Figur 1 zeigt einen Sanitärarmaturenkörper 3, der mit zwei Wandanschlüssen 2 verbunden ist. In dem montierten Zustand sind die Wandanschlüsse 2 und die den Sanitärarmaturenkörper 3 an den Wandanschlüssen 2 festlegenden Überwurfmuttern 6 jeweils von einer Rosettenvorrichtung 1 überdeckt.

Die Rosettenvorrichtung 1 umfasst eine Rosette 4, die in einem montierten Zustand an der Wand anliegt, aus der die Wandanschlüsse 2 hervorstehen, wobei eine Dichtung 12 zwischen Rosette 4 und Wand angeordnet ist. Wie insbesondere auch aus Figur 5 hervorgeht, weist die Rosette 4 eine Vertiefung 9 auf, die auf einer radial innen liegenden Seite von einem ein Gewinde 5 tragenden ringförmigen Fortsatz der Rosette 4 begrenzt ist. Die radial außenliegende Begrenzung der Vertiefung 9 weist in dem dargestellten Ausführungsbeispiel eine quadratische Querschnittsform auf.

Die Rosettenvorrichtung 1 umfasst ferner einen in Fig. 4 im Längsschnitt gezeigten Spindelkörper 8, der mit einem Gewinde 5 in das Gewinde 5 der Rosette 4 einschraubbar ist. Durch relatives Drehen des Spindelkörpers 8 zu der Rosette 4 wird der Spindelkörper 8 axial zu der Rosette 4 bewegt. An seinem dem Sanitärarmaturenkörper 3 zugewandten Ende weist der Spindelkörper 8 mehrere in Umfangsrichtung nebeneinander angeordnete und sich in axialer Richtung erstreckende Schlitze 11 auf. An jedem dieser so ausgebildeten Federelemente ist ein Nutabschnitt 10 geformt.

Die Rosettenvorrichtung 1 umfasst zudem einen in Fig.3 im Längsschnitt dargestellten Rosettenstutzen 7 der mit einem auf seiner Innenseite ausgebildeten ringförmigen Vorsprung 13 in die Nut 10 an dem Spindelkörper 8 eingreift, so dass der Spindelkörper 8 und der Rosettenstutzen 7 relativ zueinander drehbar sind, wobei der Rosettenstutzen 7 und der Spindelkörper 8 allerdings nicht unbeabsichtigt axial zueinander beweglich sind, nachdem der Rosettenstutzen 7 auf den Spindelkörper 8 aufgesteckt wurde. Die Form des Außenumfanges des Rosettenstutzens 7 korrespondiert mit der Form der äußeren Begrenzung der Vertiefung 9 in der Rosette 4.

Vor der Montage des Armaturenkörpers 3 wird zunächst der Spindelkörper 8 vollständig in die Rosette 4 hereingeschraubt, wobei aufgrund der drehbaren Lagerung des Rosettenstutzens 7 an dem Spindelkörper 8 auch der Rosettenstutzen 7 weitestgehend in die Vertiefung 9 in der Rosette 4 hereinbewegt ist. Die Rosettenvorrichtung 1 wird anschließend über den Wandanschluss 2 gestülpt, so dass der Sanitärarmaturenkörper 3 mittels der Überwurfmutter 6 an den Wandanschluss 2 befestigt werden kann. Daraufhin wird die Rosettenvorrichtung 1 über die Überwurfmutter 6 gezogen. Aufgrund seiner Gestaltung auf der Innenseite ist der Spindelkörper 8 nicht drehbar zu der Überwurfmutter 6, wobei der Spindelkörper 8 aber axial zu der Überwurfmutter 6 bewegt werden kann. Der Spindelkörper 8 ist also drehfest zu der Überwurfmutter 6 festgelegt. Anschließend wird die Rosette 4 relativ zu dem Spindelkörper 8 verdreht, so dass die Rosette 4 axial zu dem Spindelkörper 8 bewegt wird, wobei gleichzeitig der Rosettenstutzen 7 aus der Rosette 4 heraus bewegt wird. Die Rosette 4 wird solange gedreht, bis der Rosettenstutzen 7 in Anlage mit dem Armaturenkörper 3 ist und die Rosette 4 in Anlage mit der Wand. Da die den Wandanschluss 2 im montierten Zustand überdeckenden Elemente mit dem Spindelkörper 8 ein sowohl drehbar als auch axial bewegliches Element umfassen und mit dem Rosettenstutzen 7 ein lediglich axial bewegliches Element, kann die Form des Rosettenstutzen 7 im Querschnitt beliebig gewählt werden.

### Bezugszeichenliste

- 1: Rosettenvorrichtung
- 2: Wandanschluss
- 3: Sanitärarmaturenkörper
- 4: Rosette
- 5: Gewinde
- 6: Überwurfmutter
- 7: Rosettenstutzen
- 8: Spindelkörper
- 9: Vertiefung
- 10: Nut
- 11: Schlitz
- 12: Dichtung
- 13: Vorsprung

## Patentansprüche

1. Rosettenvorrichtung (1) zur Abdeckung eines Wandanschlusses (2) für einen Sanitärarmaturenkörper (3), umfassend eine mit einer Wand in Anlage bringbare Rosette (4) und eine mittels Gewinde (5) in der Rosette axial verstellbare Hülseneinrichtung, die auf eine Überwurfmutter (6) des Wandanschlusses (2) axial aufschiebbar ist, **dadurch gekennzeichnet, dass** die Hülseneinrichtung mehrteilig mit einem Rosettenstutzen (7) und einem Spindelkörper (8) ausgebildet ist, wobei der Spindelkörper (8) in der Rosette (4) mittels des Gewindes (5) durch Drehung des Spindelkörpers (8) gegenüber der Rosette (4) axial zu der Rosette (4) verstellbar ist und drehbar gegenüber dem Rosettenstutzen (7) angeordnet ist, welcher in eine in der Rosette (4) ausgebildeten Vertiefung (9) eingreift, so dass der Rosettenstutzen (7) bei der durch Relativdrehung von Spindelkörper (8) und Rosette (4) verursachten axialen Verstellung des Spindelkörpers (8) axial in die Vertiefung (9) hinein oder aus der Vertiefung (9) heraus bewegt wird, ohne dass der Rosettenstutzen (7) und die Rosette (4) relativ zueinander verdreht werden.

2. Rosettenvorrichtung (1) nach Anspruch 1, wobei der Rosettenstutzen (7) einen nicht kreisförmigen Außenumfang aufweist.

3. Rosettenvorrichtung (1) nach Anspruch 1 oder 2, wobei der Rosettenstutzen (7) in einer Nut (10) an dem Spindelkörper (8) drehbar gelagert ist.

4. Rosettenvorrichtung (1) nach einem der vorhergehenden Ansprüche, wobei der Rosettenstutzen (7) in einer abschnittsweise in dem Spindelkörper (8) ausgebildeten Nut (10) drehbar gelagert ist, wobei die die Nutabschnitte ausbildenden Bereiche des Spindelkörpers (8) radial auslenkbar ausgebildet sind.

5. Rosettenvorrichtung (1) nach Anspruch 4, wobei die radial auslenkbaren Abschnitte des Spindelkörpers (8) durch eine Vielzahl von in Umfangsrichtung benachbarten, axial verlaufenden Schlitzen (11) an einem armaturenseitigen Ende des Spindelkörpers (8) gebildet sind.

6. Rosettenvorrichtung (1) nach einem der vorhergehenden Ansprüche, wobei der das Gewinde (5) an der Rosette (4) ausbildende Bereich ringförmig die Vertiefung (9) für den Rosettenstutzen (7) begrenzt.

7. Rosettenvorrichtung (1) nach einem der vorhergehenden Ansprüche, wobei der Rosettenstutzen (7) axial in Richtung des Sanitärarmaturenkörpers (3) über den Spindelkörper (8) hervorsteht.

## Claims

1. Rosette device (1) for covering a wall connection (2) for a sanitary fitting element (3), comprising a rosette (4) that can be brought into contact with a wall and sleeve device which is axially and slidingly adjustable in the rosette (4) by means of a thread (5) and can be axially mounted on a union nut (6) of the wall connection (2), **characterised in that** the sleeve device is designed in multiple parts with a rosette connection (7) and a spindle element (8), wherein in the rosette (4) by way of the thread (5) the spindle element (8) is axially adjustable with regard to the rosette (4) by rotating the spindle element (8) relative to the rosette (4) and is arranged in a rotatable manner with regard to the rosette connection (7) which engages in a recess (9) formed in the rosette (4) so that during the axial adjustment of the spindle element (8) caused by the relative rotation of the spindle element (8) and rosette (4) the rosette connection (7) is moved axially into the recess (9) or out of the recess (9), without the rosette connection (7) and the rosette (4) being rotated relative to each other.

2. Rosette device (1) according to claim 1 wherein the rosette connection (7) has a non-circular outer circumference.

3. Rosette device (1) according to claim 1 or 2 wherein the rosette connection (7) is rotatably borne in a groove (10) on the spindle element (8).

4. Rosette device (1) according to any one of the preceding claims wherein the rosette connection (7) is rotatably borne in a groove (10) formed in parts in spindle element, wherein the areas of the spindle element (8) forming the groove sections are radially deflectable.

5. Rosette device (1) according to claim 4 wherein the radially deflectable sections of the spindle element (8) are formed by a plurality of circumferentially adjacent, axially extending slits (11) on a fitting-side end of the spindle element (8).

6. Rosette device (1) according to any one of the preceding claims wherein the area forming the thread (5) on the rosette (4) annularly adjoins the recess (9) for the rosette connection (7).

7. Rosette device (1) according to any one of the preceding claims wherein the rosette connection (7) axially projects beyond the spindle element (8) in the direction of the sanitary fitting element (3).

## Revendications

1. Dispositif à rosette (1) pour couvrir un raccord mural (2) pour un corps de robinetterie sanitaire (3), comprenant une rosette (4) pouvant être montée en appui avec une paroi et un dispositif à manchon axialement réglable dans la rosette au moyen d'un filetage (5) qui peut être axialement glissé sur un écrou d'accouplement (6) du raccord mural (2), **caractérisé en ce que** le dispositif à manchon est constitué en plusieurs parties avec une tubulure de rosette (7) et un corps de broche (8), le corps de broche (8) dans la rosette (4) pouvant être axialement déplacé vers la rosette (4) au moyen du filetage (5) par rotation du corps de broche (8) par rapport à la rosette (4) et être disposé pouvant tourner par rapport à la tubulure de rosette (7), laquelle vient en prise dans une cavité (9) constituée dans la rosette (4) de telle sorte que la tubulure de rosette (7) est déplacée axialement dans la cavité (9) ou hors de la cavité (9) lors du déplacement axial du corps de broche (8) causé par la rotation relative du corps de broche (8) et de la rosette (4) sans que la tubulure de rosette (7) et la rosette (4) ne soient tournées l'une par rapport à l'autre.

2. Dispositif à rosette (1) selon la revendication 1, la tubulure de rosette (7) comportant une périphérie extérieure de forme non circulaire.

3. Dispositif à rosette (1) selon la revendication 1 ou 2, la tubulure de rosette (7) étant logée pouvant tourner dans une rainure (10) sur le corps de broche (8).

4. Dispositif à rosette (1) selon l'une quelconque des revendications précédentes, la tubulure de rosette (7) étant logée pouvant tourner dans une rainure (10) constituée par sections dans le corps de broche (8), les zones constituant les sections de rainure du corps de broche (8) étant constituées pouvant être radialement déviées.

5. Dispositif à rosette (1) selon la revendication 4, les sections du corps de broche (8) pouvant être radialement déviées étant formées par une pluralité de fentes (11) adjacentes passant axialement dans le sens périphérique à une extrémité côté robinetterie du corps de broche (8).

6. Dispositif à rosette (1) selon l'une quelconque des revendications précédentes, la zone constituant le filetage (5) sur la rosette (4) limitant en forme annulaire la cavité (9) pour la tubulure de rosette (7).

7. Dispositif à rosette (1) selon l'une quelconque des revendications précédentes, la tubulure de rosette (7) faisant saillie axialement en direction du corps de robinetterie sanitaire (3) au-dessus du corps de broche (8).
